# EUROPÄISCHE PATENTSCHRIFT

(11) **EP 1 129 945 B1**
(45) Veröffentlichungstag und Bekanntmachung des Hinweises auf die Patenterteilung: **01.06.2005**
(21) Anmeldenummer: 00104634.1
(22) Anmeldetag: 03.03.2000
(51) Int. Cl.: B65B 5/02

(54) **VERPACKUNGSVORRICHTUNG FÜR BESTECKE**
Apparatus for packaging cutlery
APPAREIL POUR EMBALLER DES COUVERTS

(43) Veröffentlichungstag der Anmeldung: 05.09.2001
(73) Patentinhaber: Brimato Technologie GmbH, 49176 Hilter (DE)
(72) Erfinder: Brinkmann, Georg, 49176 Hilter (DE)
(74) Vertreter: Brandt, Detlef, Dipl.-Ing.

(56) Entgegenhaltungen:
- DE-A- 3 626 938
- DE-C- 19 645 682

## Beschreibung

Die Erfindung betrifft eine Verpackungsvorrichtung für Bestecke, insbesondere für Essbestecke nach dem Oberbegriff des Patentanspruches 1.

Derartige Verpackungsvorrichtungen für einzelne oder in einem Set zusammengehörige Bestecke werden insbesondere im Cateringbereich, in Krankenhäusern oder überall dort eingesetzt, wo Besteckteile hygienisch verpackt werden müssen, um sie so vor Verunreinigungen zu schützen.

In Verpackungsvorrichtungen, wie beispielsweise aus DE-C-19 645 682 oder DE-A-3 626 938 bekannt, kommt zumeist eine Endlosserviette zum Einsatz, in die die zu verpackenden Besteckteile eingewickelt werden. Nach dem Umwickeln der Besteckteile mit der Serviette wird diese dann in ihren Randbereichen verschlossen. Dabei ist es als nachteilig anzusehen, dass beispielsweise Feuchtigkeit unmittelbar mit der Serviette in Kontakt kommen kann und damit eine hygienisch unbedenkliche Verpackung der Besteckteile kaum möglich erscheint.

Darüber hinaus sind Verpackungsvorrichtungen bekannt, die ein Besteck zusammen mit einer Einzelserviette in einer separaten Umhüllung verpacken. Allerdings stellen sich hier gleich mehrere Nachteile ein. So wurde beispielsweise festgestellt, dass, Undichtheiten der Verpackung entstehen, weil ein Teil der Serviette während des Verschließens zwischen die Prägestempel gerät. Ferner kommt es bei bekannten Ausführungen vor, dass die Serviette gänzlich fehlt oder mehrere Servietten in die Verpackung eingebracht werden, sodaß die Ausschussquote derartiger Verpackungsvorrichtungen insgesamt zu hoch ist.

Verpackungsvorrichtungen der gattungsgemässen Art sind grundsätzlich in drei Hauptbaugruppen einteilbar, nämlich eine Verpackungsbaueinheit, eine Besteckzuführung und eine Serviettenzuführeinrichtung.

Der Erfindung liegt die technische Problemstellung zugrunde, eine Verpackungsvorrichtung für Bestecke, insbesondere für Essbestecke zu entwickeln, die sowohl die Besteckteile als auch eine zugehörige Serviette in einer dafür geeigneten Verpackung in hygienisch unbedenklicher Weise verpackt und ein Verfahren zur Verpackung von Bestecken zusammen mit je einer zugehörigen Serviette bereitzustellen.

Die Erfindung löst diese technische Problemstellung mit den kennzeichnenden Merkmalen des Patentanspruches 1 und den Verfahrensmerkmalen nach Anspruch 19.

Danach weist eine erfindungsgemässe Verpackungsvorrichtung eine Verpackungsbaueinheit, eine Besteckzuführung und eine Serviettenzuführeinrichtung auf, wobei die Serviettenzufübreinrichtung mit wenigstens einem Nadelhalter ausgestattet ist, der mindestens eine Nadel aufnimmt.
Eine derartige Verpackungsvorrichtung hat den Vorteil, dass sich die Verpackung in einfacher Weise an ihren zuvor offenen Randbereichen verschliessen läßt, sodass eine hygienische Aufnahme der zu verpackenden Besteckteile erfolgen kann. Die Serviettenzuführeinrichtung dient zum Durchstechen der Einzelservietten und ermöglicht somit eine verliersichere Zuführung je einer Serviette zu den Besteckteilen, wobei gewährleistet ist, dass auch tatsächlich immer eine Serviette in die Verpackung eingelegt wird.
Die Serviettenzuführeinrichtung gestattet darüber hinaus eine zielgenaue Plazierung der Serviette an einem vorbestimmbaren Platz der Verpackung, was den Überstand der Serviette an den Rand oder in den Verschlussbereich der Verpackung zu vermeiden hilft.

Weitere Ausgestaltungen der erfindungsgemäßen Verpackungsvorrichtung sind Gegenstand der sich an den Patentanspruch 1 anschließenden Unteransprüche.

Um die Serviette unverlierbar mit der Serviettenzuführeinrichtung aufnehmen und transportieren zu können, wird vorgeschlagen, den wenigstens einen Nadelhalter um eine Achse verschwenkbar beziehungsweise entlang einer Achse verschiebbar auszuführen.
Die Verschwenkbarkeit bzw. Verschiebbarkeit des Nadelhalters ermöglicht ein sicheres Einstechen in die aufzunehmende Serviette sowie deren unverlierbare Halterung.
Es ergeben sich zwei unterschiedliche Möglichkeiten, die Verschwenkbarkeit bzw. Verschiebbarkeit des wenigstens einen Nadelhalters zu nutzen, Einerseits kann durch die Beweglichkeit des Nadelhalters die Einstichbewegung realisiert werden, nachdem dieser zuvor bis an die Serviettenoberfläche herangeführt wurde, Andererseits ist es möglich, zunächst in die Serviette einzustechen und diese anschließend, beispielsweise durch eine Schwenkbewegung, anzuheben.

Gemäss einer weiteren Ausgestaltung der Erfindung ist es ferner sinnvoll, zwei beabstandet zueinander angeordnete Nadelhalter zum Einsatz zu bringen, die jeweils mindestens eine Nadel aufweisen. Die Nadelhalter sollten dabei in eine zueinander entgegengesetzte Richtung bewegbar sein. Bei verschwenkbaren Nadelhaltern würde dies beispielsweise bedeuten, dass ein erster Nadelhalter im Uhrzeigersinn und der beabstandet dazu angeordnete zweite Nadelhalter entgegen dem Uhrzeigersinn verschwenkt wird. Nach dem Einstechen der Nadeln in die Serviette erfolgt eine geringfügige Verschwenkbewegung der Nadelhalter und nachfolgend eine Hubbewegung, um die Serviette der Verpackungsbaueinheit zuzustellen. Durch die verschwenkten bzw. gegeneinander verschobenen Nadelhalter wird die Serviette somit sicher und zuverlässig durch die Serviettenzuführeinrichtung gehalten.

Die Anordnung der Nadeln kann in unterschiedlicher Weise erfolgen. So besteht die Möglichkeit, die Nadeln parallel zueinander verlaufend anzuordnen. Dabei wäre es, um die Servietten unverlierbar an den Nadeln zu halten, von Vorteil, einen Widerhaken am Ende der jeweiligen Nadeln vorzusehen.

Eine bevorzugte Ausführungsform der erfindungsgemässen Verpackungsvorrichtung besteht jedoch darin, die Nadeln eines jeden Nadelhalters in dessen Ruhestellung unter einem Winkel zueinander anzuordnen. Dieser kann zwischen 1 und 179° betragen. Bei Einsatz eines Nadelhalters schließen die darin aufgenommenen Nadeln einen Winkel miteinander ein, bei mehreren Nadelhaltern verlaufen die Nadeln eines jeden Nadelhalters weitestgehend in der gleichen Richtung, schließen allerdings mit den Nadeln des anderen Nadelhalters den genannten Winkel ein. Die winklige Stellung der Nadeln zueinander ermöglicht in der zuvor bereits beschriebenen Art und Weise eine weiter verbesserte, sichere Halterung der Serviette, nachdem die Nadeln in die Serviette eingestochen wurden. Die Anordnung der Nadeln ist immer im Zusammenhang mit der Verschwenkbarkeit bzw. Verschiebbarkeit der oder des Nadelhalters zu sehen.

Zur Vermeidung der gleichzeitigen Aufnahme mehrerer Servietten wird weiterhin vorgeschlagen, dass die Nadeln auf der Seite der Serviettenzuführeinrichtung, die der buchförmig gefalteten Serviette zugewandt ist, mit einer Länge aus dem Nadelhalter hervorstehen, die annähernd der Dicke einer Serviette entspricht. Somit ist gewährleistet, dass die Serviette nur angestochen und maximal vollständig durchbohrt wird, ohne dass die darunterliegende Serviette von den Nadeln erfassbar ist.
Um die Serviette der Verpackungsbaueinheit zuführen zu können, weist die Serviettenzuführeinrichtung eine Hub-Schwenkautomatik auf. Diese Vorrichtung gestattet in vorteilhafter Weise eine Bewegung der Serviettenzuführeinrichtung im Raum. Die Hub-Schwenkautomatik kann beispielsweise in Form eines Roboterarmes ausgeführt sein. Dies würde auch das Eingreifen der Serviettenzuführeinrichtung in einen Vorratsbehälter erleichtern, in dem die Servietten übereinander gestapelt aufgenommen sind. Die Servietten befinden sich somit stets unmittelbar im Zugriffsbereich der Serviettenzuführeinrichtung. Dabei sind kurze Verfahrwege der Scrviettenzuführeinrichtung sinnvoll, um den Arbeitstaktzyklus kurz zu halten.

Gemäß weiterer Fortbildungen der Erfindung weist die Serviettenzuführeinrichtung einen Abstreifer auf, der mit einem zugeordneten Abstreifer der Verpackungsbaueinheit dergestalt zusammenwirkt, dass die von den Nadeln erfaßte Serviette von diesen abgelöst werden kann, was beispielsweise durch ein einfaches Abziehen von den Nadeln möglich ist.

Die Verpackungsbaueinheit weist gemäß einer vorteilhaften Ausgestaltung der Erfindung eine Rolle mit aufgewickeltem Verpackungsmaterial auf. Dieses Verpackungsmaterial wird über mehrere Transportrollen unter die Besteckzuführung geführt. Zum Abtrennen einzelner Verpackungsmaterialstreifen ist darüber hinaus eine Trennvorrichtung vorgesehen. Die Verpackungsmaterialstreifen, welche später die Verpackung der Besteckteile und der Serviette bilden, können mittels einer Verschlußeinrichtung verschlossen werden. Das freie Ende des Verpackungsmaterials wird in wenigstens einem Klemmelement aufgenommen und gehalten.

Einen weiteren Bestandteil einer erfindungsgemässen Verpackungsvorrichtung bildet die Besteckzuführung, diese ist mehrteilig ausgeführt und weist einen Einwurfschacht auf, der seinerseits aus einem Oberteil, in den das Besteck einbringbar ist und aus einer Trennwand besteht. Das Besteck kann manuell oder maschinell, das heißt automatisiert zugeführt werden. Zwischen dem Oberteil des Einwurfschachtes und einem unterhalb der Trennwand angeordneten Unterteil befindet sich die Trennwand. Das Unterteil ist unabhängig vom Oberteil in Richtung des Verpackungsmaterials bewegbar. Es weist darüber hinaus eine das Besteck im Bedarfsfall freigebende Öffnung auf. Als Trennwand kann ein Schieber eingesetzt werden. Selbstverständlich sind hier auch andere Lösungen zur Trennung zwischen Ober- und Unterteil möglich.

Das Unterteil der Besteckzuführung ist vorteilhafterweise an einem um einen Drehpunkt schwenkbaren Hebelarm befestigt. Der Hebelarm kann um diesen Drehpunkt verschwenkt werden und ist somit, zusammen mit dem Unterteil in Richtung des Verpackungsmaterials bewegbar. Das Unterteil drückt während seiner Verschwenkbewegung auf das Verpackungsmaterial und bildet somit durch das von der Rolle abgewickelte Verpackungsmaterial eine Tasche, in die das Besteck durch die gesteuert freigegebene Öffnung des Unterteiles eingelegt wird. Als Randbedingung für diese Freigabe muß sich unterhalb des Unterteiles eine Serviette auf dem Verpackungsmaterial befinden. Das Unterteil wird, nachdem das Besteckteil auf der Serviette abgelegt wurde, wieder aus der Tasche herausbewegt.
Es ist für den gesamten Verfahrensablauf von Bedeutung, dass die erfindungsgemäße Verpackungsvorrichtung über eine zentrale Steuerungselektronik verfügt. Diese erfasst an wesentlichen Punkten permanent die jeweiligen Ist-Zustände und vergleicht sie mit vorgegebenen Sollwerten, sodass beispielsweise über entsprechende Sensoren erfasst werden kann, ob eine Serviette unterhalb des Unterteiles angeordnet ist oder nicht.

Der Begriff "Sensor" ist im Sinne der Erfindung nicht eng auszulegen. Es kann sich hierbei auch um ähnliche Bauelemente oder Baugruppen, wie beispielsweise Lichtschranken oder andere elektronische Baueinheiten handeln, die allgemein geeignet sind, Signale abzugeben beziehungsweise Messwerte aufzunehmen und an eine entsprechende Verarbeitungseinheit weiterzuleiten.

Bevorzugt werden Sensoren wenigstens an den nachfolgend genannten Stellen der Verpackungsvorrichtung vorgesehen:
- unterhalb einer Ablage der Serviette,
- unter dem Unterteil der Besteckzuführung sowie
- an der Rolle mit dem darauf aufgewickelten Verpackungsmaterial.

Als Sensoren können alle an sich bekannten Sensoren zum Einsatz kommen.

Ein Sensor bietet sich für den Bereich an, in dem die Serviette von der Serviettenzuführeinrichtung gelöst und auf der Ablage abgelegt wird, also vor dem Abstreifer der Verpackungsbaueinheit. Dieser Sensor erfaßt, ob eine Serviette vorhanden ist oder nicht, sodass in Abhängigkeit hiervon der weitere Prozessablauf gesteuert werden kann.
An der Rolle mit dem Verpackungsmaterial ist ein Sensor deshalb sinnvoll, weil dadurch in einfacher Weise das Ende des Verpackungsmaterials und damit der notwendig werdende Austausch der Rolle gegen eine neue angezeigt werden kann. Unterhalb der Besteckzuführung sollte ebenfalls ein Sensor vorgesehen werden, da hier gewährleistet sein muss, dass ein Besteckteil stets zusammen mit einer Serviette in die Verpackung eingebracht wird. Der hier vorgesehene Sensor zeigt also ebenfalls das Vorhandensein oder Nichtvorhandensein einer Serviette an.

Selbstverständlich ist auch der Einsatz von Lichtschranken möglich. Eine Lichtschranke könnte insbesondere an der Besteckzuführung eine sinnvolle Ergänzung der Überwachung der Ist-Zustände sein, um so den Beschickungszustand der Besteckzuführung mit einem Besteck anzuzeigen.

Die zuvor beschriebene und von dem Unterteil der Besteckzuführung in dem Verpackungsmaterial ausgeformte Tasche wird mittels einer an der Verpackungsbaueinheit vorhandenen Verschlußeinrichtung verschlossen. Diese weist hierzu ein Verschlußelement auf, welches die vom Verpackungsmaterial gebildete, das Besteck und die Serviette aufnehmende Tasche an ihren Randbereichen verschließt. Als Verschlußelement kann ein Prägestempel, ein Heizelement, eine Klebepistole oder eine Klammervorrichtung zum Einsatz kommen.

Die erfindungsgcmäße Verpackungsvorrichtung kann sehr kompakt ausgeführt werden. Sie ist zuverlässig, kostengünstig herstellbar und gestattet ein Höchstmaß an Überwachung der einzelnen Arbeitsschritte, sodaß die Qualität der Verpackung wesentlich verbessert werden konnte.

Ein erfindungsgemässes Verfahren zum Verpacken von Bestecken mit einer eingangs beschriebenen Verpackungsvorrichtung weist folgende Verfahrensschritte auf:
- Ergreifen und Festlegen des Endes des Verpackungsmaterials mittels des Klemmelementes,
- Erfassen einer Serviette durch die Serviettenzuführeinrichtung durch Einstechen der Nadeln in die Serviette,
- Zustellbewegung der Serviettenzuführeinrichtung zur Verpackungsbaueinheit,
- Ablage der Serviette,
- Transport der Serviette unter die Besteckzuführung zusammen mit dem Verpackungsmaterial,
- Besteckzuführung zur Serviette,
- Umhüllung des Besteckes und der Serviette mit Verpackungsmaterial,
- Verschluß des Verpackungsmaterials an den offenen Seiten mittels des Verschlußelementes und
- Abtrennen des Verpackungsmaterials.

Gemäß einer weiteren Ausgestaltung dieses erfindungsgemässen Verfahrens ist ferner vorgesehen, die Besteckzuführung an eine automatische Beschickung anzuschließen und die Öffnung des Unterteiles der Besteckzuführung taktweise freizugeben, so dass jeweils ein Besteckteil auf einer Serviette abgelegt und in der danach gebildeten Tasche verpackt wird.

Zur Erleichterung des Abrollens des Verpackungsmaterials von der Rolle wird ferner ein Verfahrensschritt vorgeschlagen, der eine mehrfache Auf- und Abbewegung wenigstens einer der in der Verpackungsbaueinheit vorhandenen Transportrollen vorsieht, so dass hier quasi eine Verpackungsmaterialschlaufe gebildet wird. Diese Schlaufe erleichtert die nachfolgende Bewegung des Unterteiles der Besteckzuführung um den Drehpunkt zur Bildung der die Besteckteile und die Serviette aufnehmenden Tasche.

Eine bevorzugte Ausführungsform einer erfindungsgemässen Verpackungsvorrichtung wird nachfolgend unter Bezugnahme auf die zugehörigen Zeichnungen näher erläutert. Es zeigen:
**Figur 1:** Eine schematische stark vereinfachte Darstellung einer erfindungsgemässen Verpackungsvorrichtung,
**Figur 2:** ausschnittsweise eine Serviettenzuführeinrichtung in ebenfalls stark vereinfachter Darstellung,
**Figur 3:** eine Serviettenzuführeinrichtung mit verschwenkten Nadelhaltern,
**Figur 4:** die ausschnittsweise vergrößerte Darstellung eines Teiles der Verpackungsbaueinheit.

In der Figur 1 ist stark vereinfacht eine erfindungsgemässe Verpackungsvorrichtung für Bestecke gezeigt. Zur besseren Veranschaulichung wurde auf die Darstellung eines Gehäuses bzw. der üblichen Vorrichtungsbauteile verzichtet, sodass der Kern der vorliegenden Erfindung deutlicher hervortritt.
Eine erfindungsgemässe Verpackungsvorrichtung für Bestecke besteht grundsätzlich aus drei Hauptbaueinheiten, es sind diese die Verpackungsbaueinheit, die insgesamt mit (1) bezeichnet wurde, ferner eine Besteckzuführung (2) und eine , Serviettenzuführeinrichtung (3).
In den Figuren 2 und 3 ist eine Serviettenzuführeinrichtung mit den erfindungsgemässen Merkmalen deutlich herausgestellt. Die Serviettenzuführeinrichtung (3) weist dabei zwei Nadelhalter (4) und (5) auf, die jeweils zwei Nadeln (6) und (7) enthalten. Die Nadeln sind mit ihren Enden in eine Serviette (8) eingestochen. Über eine Hub-Schwenkautomatik (10) kann die Serviettenzuführeinrichtung (3) insgesamt im Raum bewegt werden. Zur besseren Halterung der Serviette (8) sind die Nadelbalter um eine Achse (9) verschwenkbar ausgeführt. Die verschwenkte Darstellung geht anschaulich aus der Figur 3 hervor. Ein Vergleich der Figuren 2 und 3 zeigt ferner, wie die Nadeln der verschwenkten Nadelhalter (4) und (5) gemäß Figur 3 in die Serviette eingestochen und anschließend in eine annähernd horizontale Lage, wie sie in der Figur 2 gezeigt ist, verbracht werden. Durch diese Verschwenkbewegung um die Achse (9) wird die Serviette (8) unverlierbar an den Nadeln aufgenommen.

Aus der Figur 1 ist entnehmbar, dass zahlreiche buchförmig gefaltete Servietten, für die die erfindungsgemässe Verpackungsvorrichtung bevorzugt einsetzbar ist, innerhalb eines Vorratsbehälters (14) aufgenommen sind. Die Serviettenzuführeinrichtung (3) greift in diesen Vorratsbehälter (14) ein und nimmt jeweils eine Serviette (8) in der zuvor beschriebenen Weise auf. Nachfolgend verfährt die Serviettenzuführeinrichtung (3) in Richtung des Pfeiles A in Figur 1 bis hinter den Abstreifer (12) der Verpackungsbaueinheit (1). Der Abstreifer (12) ist auf einer Ablage (33) angeordnet. Zusammen mit dem an der Serviettenzuführeinrichtung (3) vorhandenen Abstreifer (11) ist es somit möglich, durch eine Rückstellbewegung der Serviettenzuführeinrichtung (3) in Richtung des Vorratsbehälters (14) die Serviette an dem Abstreifer (12) abzustreifen, sodass sie vor diesem auf der Ablage (33) abgelegt wird. Das Vorhandensein der Serviette (8) in diesem Bereich wird durch einen Sensor (34) erfasst. Das Bauteil (34) kann auch eine Lichtschranke sein. Der Abstreifer (12) ist in horizontaler Richtung, also in Bewegungsrichtung des Pfeiles A, verschiebbar auf der Ablage (33) angeordnet. Nachdem die zentrale Steuerungselektronik das Signal erhalten hat, dass auf der Ablage (33) eine Serviette vorhanden ist, wird der Abstreifer (12) in Richtung des Pfeiles A bewegt und schiebt dabei die Serviette (8) auf das Verpackungsmaterial (16). Das Verpackungsmaterial (16) ist insgesamt als Endlosmaterial auf einer Rolle (15) aufgewickelt. Es wird durch eine Führung (13) zur Stabilisierung seiner Lage bis zu seinem Ende unter der Besteckzuführung (2) hindurchgeführt. Das Ende des Verpackungsmaterials (16) ist von einem Klemmelement (22) gehalten. Das Verpackungsmaterial wird insgesamt über mehrere Transportrollen (17, 18 und 19) umgelenkt.
Die in der Figur 1 ebenfalls erkennbare Besteckzuführung (2) besteht im wesentlichen aus einem Einwurfschacht (26), der ein Oberteil (27) aufweist und durch eine Trennwand (28) von dem Unterteil (29) getrennt ist. Die Trennwand (28) ist in der dargestellten Ausführung ein Schieber. Auch dieser Schieber wird über die zentrale Steuerungselektronik gesteuert und bewegt. Nachdem ein Besteckteil (24) in den Einwurfschacht (26) eingebracht wurde, erfaßt ein Sensor (oder eine Lichtschranke) das Vorhandensein dieses Besteckteiles. Dadurch wird der Schieber (28) aktiviert und zwischen Oberteil (27) und Unterteil (29) der Besteckzuführung herausgezogen, sodass das Besteck (24) in das Unterteil überführt wird. Das Unterteil (29) ist seinerseits um einen Drehpunkt (31) schwenkbar an einem Hebelarm (32) befestigt. Die auf dem Verpackungsmaterial (16) abgelegte Serviette (8) befindet sich zu diesem Zeitpunkt unterhalb der Besteckzuführung (2). Die Überwachung dieses Ist-Zustandes erfolgt wiederum über die genannte Sensorik. Nur wenn sich unterhalb der Besteckzuführung (2) eine Serviette (8) befindet, wird das Unterteil (29) um den zuvor genannten Drehpunkt (31) verschwenkt und drückt dabei auf das Verpackungsmaterial (16). Dieses wird durch den aufgebrachten Druck verformt und bildet eine Tasche.

Zur Erleichterung der Abwicklung des Verpackungsmaterials (16) von der Rolle (15) kann eine der Transportrollen (17 bis 19) zum Einsatz kommen. In der Darstellung der Figur 1 wurde die Transportrolle (18) durch eine Vertikalbewegung dazu genutzt, Verpackungsmaterial von der Rolle (15) abzuziehen. Dieses schlaufenartig in der Verpackungsbaueinheit (1) vorhandene Verpackungsmaterial (16) kann nunmehr durch einen einfachen Druck des Unterteiles (29) zu einer Tasche ausgeformt werden, in der sich das Besteck (24) sowie die Serviette (8) befinden.

Aus der Figur 4 wird ersichtlich, wie der letzte Arbeitsschritt dieses Verpackungsvorganges vollzogen wird. Bestandteil der Verpackungsbaueinheit (1) ist nämlich ebenfalls eine unterhalb des Verpackungsmaterials angeordnete Verschlußeinrichtung, die insgesamt mit (21) bezeichnet wurde. Diese besteht vorliegend aus um einen Drehpunkt verschwenkbaren, miteinander in Eingriff bringbaren Klemmzangen, an deren Rand ein Verschlußelement (23) vorgesehen ist. Dieses Verschlußelement (23) verschweißt im vorliegenden Fall die zusammengeklappten Verpackungsmaterialhälften miteinander. Während des Verschweissvorganges der Tasche (25) kann eine in der Figur 4 nur schematisch angedeutete Trennvorrichtung (20) oberhalb des Verschlußelementes (23) das Verpackungsmaterial (16) abtrennen, so dass nach dem Öffnen der Verschlußeinrichtung (21) das verpackte Besteckteil aus der Verpackungsvorrichtung entnommen bzw. aus dieser abgeführt werden kann.

### Bezugszeichenliste

- 1.: Verpackungsbaueinheit
- 2.: Besteckzuführung
- 3.: Serviettenzuführeinrichtung
- 4.: Nadelhalter
- 5.: Nadelhalter
- 6.: erste Nadel
- 7.: zweite Nadel
- 8.: Serviette
- 9.: Achse
- 10.: Hub-Schwenkautomatik
- 11.: Abstreifer
- 12.: Abstreifer
- 13.: Führung
- 14.: Vorratsbehälter
- 15.: Rolle
- 16.: Verpackungsmaterial
- 17.: Transportrolle
- 18.: Transportrolle
- 19.: Transportrolle
- 20.: Trennvorrichtung
- 21.: Verschlusseinrichtung
- 22.: Klemmelement
- 23.: Verschlusselement
- 24.: Besteck
- 25.: Tasche
- 26.: Einwurfschacht
- 27.: Oberteil
- 28.: Trennwand
- 29.: Unterteil
- 30.: Öffnung
- 31.: Drehpunkt
- 32.: Hebelarm
- 33.: Ablage
- 34.: Sensor

## Patentansprüche

1. Verpackungsvorrichtung für Bestecke, insbesondere für Essbestecke, die zusammen mit einer Serviette in einer Verpackung aufgenommen sind, bestehend aus einer Verpackungsbaueinheit (1), einer Besteckzuführung (2) und einer Serviettenzuführeinrichtung (3), **dadurch gekennzeichnet, daß** die Serviettenzuführeinrichtung (3) wenigstens einen Nadelhalter (4, 5) mit jeweils mindestens einer darin aufgenommenen Nadel (6, 7) aufweist, welche Nadel zum Durchstechen und Aufnahmen einer der Einzelserviette dient.

2. Verpackungsvorrichtung nach Anspruch 1, **dadurch gekennzeichnet, daß** der wenigstens eine Nadelhalter (4, 5) um eine Achse (9) verschwenkbar oder entlang einer Achse verschiebbar ist.

3. Verpackungsvorrichtung nach Anspruch 1 oder 2, **dadurch gekennzeichnet, daß** zwei beabstandet zueinander angeordnete Nadelhalter (4, 5) jeweils mindestens eine Nadel (6, 7) aufweisen und die Nadelhalter (4, 5) entgegengesetzt zueinander beweglich sind.

4. Verpackungsvorrichtung nach Anspruch 3, **dadurch gekennzeichnet, daß** die Nadeln (6, 7) eines jeden Nadelhalters (4, 5) in dessen Ruhestellung parallel zueinander verlaufend angeordnet sind und endseitig einen Widerhaken aufweisen.

5. Verpackungsvorrichtung nach Anspruch 3, **dadurch gekennzeichnet, daß** die Nadeln (6, 7) eines jeden Nadelhalters (4, 5) in dessen Ruhestellung einen Winkel (α) miteinander einschließen, der zwischen 1° und 179° beträgt.

6. Verpackungsvorrichtung nach einem der vorstehend genannten Ansprüche, **dadurch gekennzeichnet, daß** die mindestens eine Nadel (6, 7) auf der der buchförmig gefalteten Serviette (8) zugewandten Seite mit einer Länge aus dem wenigstens einen Nadelhalter (4, 5) hervorsteht, die annähernd der Dicke der Serviette (8) entspricht.

7. Verpackungsvorrichtung nach einem der vorstehend genannten Ansprüche, **dadurch gekennzeichnet, daß** die Serviettenzuführeinrichtung (3) eine Hub-Schwenkautomatik (10) aufweist, mittels derer die Serviettenzuführeinrichtung (3) insgesamt bewegbar ist.

8. Verpackungsvorrichtung nach einem der vorstehend genannten Ansprüche, **dadurch gekennzeichnet, daß** die Servietten (8) in einem Vorratsbehälter (14) aufgenommen sind, der im Zugriffsbereich der Serviettenzuführeinrichtung (3) angeordnet ist.

9. Verpacku gsvorrichtung nach einem der vorstehend genannten Ansprüche, **dadurch gekennzeichnet, daß** die Serviettenzuführeinrichtung (3) einen Abstreifer (11) aufweist.

10. Verpackungsvorrichtung nach Anspruch 9, **dadurch gekennzeichnet, daß** die Verpackungsbaueinheit (1) einen dem Abstreifer (11) der Serviettenzuführeinrichtung (3) zugeordneten Abstreifer (12) zur Anlage und zum Lösen der abzulegenden Serviette (8) von den die Serviette tragenden Nadeln (6, 7) aufweist.

11. Verpackungsvorrichtung nach einem der vorstehend genannten Ansprüche, **dadurch gekennzeichnet, daß** die Verpackungsbaueinheit (1) eine Rolle (15) mit darauf aufgewickeltem Verpackungsmaterial (16), das über mehrere Transportrollen (17, 18, 19) unter der Besteckzuführung (2) entlanggeführt ist, ferner eine Trennvorrichtung (20) zum Abtrennen eines Verpackungsmaterialstreifens sowie eine Verschlusseinrichtung (21) aufweist

12. Verpackungsvorrichtung nach Anspruch 11, **dadurch gekennzeichnet, daß** ein freies Ende des Verpackungsmaterials (16) in wenigstens einem Klemmelement (22) aufgenommen ist.

13. Verpackungsvorrichtung nach einem der vorstehend genannten Ansprüche, **dadurch gekennzeichnet, daß** die Besteckzuführung (2) aus einem zweiteiligen Einwurfschacht (26) besteht, in dessen Oberteil (27) das Besteck (24) einbringbar ist und der durch eine zu öffnende Trennwand (28) von seinem Unterteil (29) getrennt ist, wobei das Unterteil (29) unabhängig vom Oberteil (27) in Richtung des Verpackungsmaterials (16) bewegbar ist und eine das Besteck (24) freigebende Öffnung (30) aufweist.

14. Verpackungsvorrichtung nach Anspruch 13, **dadurch gekennzeichnet, daß** die Trennwand (28) ein Schieber ist.

15. Verpackungsvorrichtung nach Anspruch 13 oder 14, **dadurch gekennzeichnet, daß** das Unterteil (29) an einem um einen Drehpunkt (31) schwenkbaren Hebelarm (32) befestigt ist und bei einliegendem Besteck (24) und unter der Besteckzuführung (2) auf dem Verpackungsmaterial (16) vorhandener Serviette (8) soweit um diesen Drehpunkt (31) verschwenkbar ist, daß das von der Rolle (15) abgewickelte Verpackungsmaterial (16) eine Tasche (25) bildet

16. Verpackungsvorrichtung nach einem der vorstehend genannten Ansprüche, **dadurch gekennzeichnet, daß** eine zentrale Steuerungselektronik Sensoren wenigstens an folgenden Positionen der Verpackungsvorrichtung aufweist:
- unterhalb einer Ablage (33) der Serviette (8),
- an dem Unterteil (29) der Besteckzuführung,
- an der Rolle (15).

17. Verpackungsvorrichtung nach einem der Ansprüche 15 bis 16, **dadurch gekennzeichnet, daß** die Verschlusseinrichtung (21) ein Verschlusselement (23) aufweist, das die von dem Verpackungsmaterial (16) gebildete, das Besteck (24) und die Serviette (8) aufnehmende Tasche (25) an deren Randbereichen verschließt.

18. Verpackungsvorrichtung nach Anspruch 17, **dadurch gekennzeichnet, daß** das Verschlusselement (23) ein Prägestempel, ein Heizelement, eine Klebepistole oder eine Klammervorrichtung ist.

19. Verfahren zum Verpacken von Bestecken mit einer Verpackungsvorrichtung nach einem der vorstehend genannten Ansprüche, **gekennzeichnet durch** folgende Verfahrensschritte:
- Ergreifen und Festlegen des Endes des Verpackungsmaterials (16) mittels des Klemmelementes (22),
- Erfassen einer Serviette (8) **durch** die Serviettenzuführeinrichtung (3) **durch** Einstechen der Nadeln (6, 7) in die Serviette (8),
- Zustellbewegung der Serviettenzuführeinrichtung (3) zur Verpackungsbaueinheit (1)
- Ablage der Serviette (8),
- Transport der Serviette (8) unter die Besteckzuführung (2) zusammen mit dem Verpackungsmaterial (16),
- Besteckzuführung zur Serviette (8),
- Umhüllung des Besteckes (24) und der Serviette (8) mit Verpackungsmaterial (16),
- Verschluß des Verpackungsmateriales (16) an den offenen Seiten mittels des Verschlusselementes (23) und
- Abtrennen des Verpackungsmaterials (16).

20. Verfahren zum Verpacken von Bestecken nach Anspruch 19, **dadurch gekennzeichnet, daß** die Besteckzuführung (2) an eine automatische Beschickung angeschlossen ist und taktweise die Öffnung (30) freigegeben wird, die jeweils ein Besteckteil auf der Serviette (8) ablegt.

21. Verfahren zum Verpacken von Bestecken nach Anspruch 19 oder 20, **dadurch gekennzeichnet, daß** die Abwicklung des Verpackungsmaterials (16) durch mehrfache Auf- und Abbewegung einer Transportrolle (18) erfolgt.

## Claims

1. System for packaging cutlery, in particular table cutlery, which is placed in packaging with a napkin, consisting of a packaging unit (1), a cutlery feeder (2) and a napkin feeder (3), **characterised in that** the napkin feeder (3) has at least one needle holder (4, 5) with at least one needle (6, 7) disposed respectively therein, which needle is used to pierce and pick up an individual napkin.

2. Packaging system as claimed in claim 1, **characterised in that** the at least one needle holder (4, 5) is pivotable about an axis (9) or is slidable along an axis.

3. Packaging system as claimed in claim 1 or 2, **characterised in that** two needle holders (4, 5) spaced at a distance apart from one another accommodate at least one needle (6, 7) and the needle holders (4, 5) can be displaced in opposite directions from one another.

4. Packaging system as claimed in claim 3, **characterised in that** the needles (6, 7) of each needle holder (4, 5) are disposed extending parallel with one another when the latter is in the non-operating position and have a barb at the end.

5. Packaging system as claimed in claim 3, **characterised in that** the needles (6, 7) of each needle holder (4, 5) in its non-operating position subtend an angle (α) of between 1° and 179°.

6. Packaging system as claimed in one of the preceding claims, **characterised in that** the at least one needle (6, 7) projects out from the at least one needle holder (4, 5) at the end facing the napkin (8), which is folded into a book-type shape, by a length approximately corresponding to the thickness of the napkin (8).

7. Packaging system as claimed in one of the preceding claims, **characterised in that** the napkin feeder (3) has an automatic lifting-pivoting mechanism (10), by means of which the napkin feeder (3) as a whole can be displaced.

8. Packaging system as claimed in one of the preceding claims, **characterised in that** the napkins (8) are accommodated in a bin (14) disposed within the access range of the napkin feeder (3).

9. Packaging system as claimed in one of the preceding claims, **characterised in that** the napkin feeder (3) has a scraper (11).

10. Packaging system as claimed in claim 9, **characterised in that** the packaging unit (1) has a scraper (12) co-operating with the scraper (11) of the napkin feeder (3) for applying the napkin (8) to be positioned to and releasing it from the needles (6, 7) bearing the napkin.

11. Packaging system as claimed in one of the preceding claims, **characterised in that** the packaging unit (1) has a roller (15) on which is wound packaging material (16), which is guided along underneath the cutlery feeder (2) by means of several conveyor rollers (17, 18, 19), and additionally has a cutting device (20) for cutting off a strip of packaging material and a sealing unit (21).

12. Packaging system as claimed in claim 11, **characterised in that** a free end of the packaging material (16) is picked up in at least one clamping element (22).

13. Packaging system as claimed in one of the preceding claims, **characterised in that** the cutlery feeder (2) comprises a two-part entry duct (26) into the top part (27) of which the cutlery (24) can be introduced and which is separated from its bottom part (29) by a dividing wall (28) which has to be opened, which bottom part (29) is displaceable in the direction of the packaging material (16) separately from the top part (27) and has an orifice (30) which releases the cutlery (24).

14. Packaging system as claimed in claim 13, **characterised in that** the dividing wall (28) is a slide.

15. Packaging system as claimed in claim 13 or 14, **characterised in that** the bottom part (29) is secured to a lever arm (32) pivotable about a pivot point (31) and, when cutlery (24) is placed in it and a napkin (8) is disposed on the packaging material (16) underneath the cutlery feeder (2), can be pivoted about this pivot point (31) to the degree that the packaging material (16) unwound from the roller (15) forms a pocket (25).

16. Packaging system as claimed in one of the preceding claims, **characterised in that** a central control electronic system has sensors disposed in at least the following positions of the packaging system:
- underneath a deposit (33) for the napkin (8),
- on the bottom part (29) of the cutlery feeder,
- on the roller (15).

17. Packaging system as claimed in one of claims 15 to 16, **characterised in that** the sealing device (21) has a sealing element (23) which seals the pocket (25) formed by the packaging material (16) containing the cutlery (24) and the napkin (8) at the peripheral edges.

18. Packaging system as claimed in claim 17, **characterised in that** the sealing element (23) is a forming die, a heating element, a glue gun or a clamping mechanism.

19. Method of packaging cutlery by means of a packaging system as claimed in one of the preceding claims, **characterised by** the following method steps:
- the end of the packaging material (16) is gripped and secured by means of the clamping element (22),
- a napkin (8) is picked up by the napkin feeder (3) by inserting needles (6, 7) into the napkin (8) .
- the napkin feeder (3) is moved towards the packaging unit (1),
- the napkin (8) is deposited,
- the napkin (8) is conveyed underneath the cutlery feeder (2) together with the packaging material (16),
- the cutlery is fed to the napkin (8),
- the cutlery (24) and the napkin (8) are wrapped in the packaging material (16),
- the packaging material (16) is sealed at the open ends by means of the sealing element (23) and
- the packaging material (16) is cut.

20. Method of packaging cutlery as claimed in claim 19, **characterised in that** the cutlery feeder (2) is connected to an automatic feeder and the orifice (30) which respectively deposits a cutlery part on the napkin (8) is released in timed cycles.

21. Method of packaging cutlery as claimed in claim 19 or 20, **characterised in that** the packaging material (16) is unwound by moving a conveyor roller (18) up and down several times.

## Revendications

1. Dispositif d'emballage pour des couverts, notamment pour des couverts de table, qui sont placés conjointement avec une serviette dans un emballage, constitué par un module d'emballage (1), un dispositif (2) d'amenée des couverts et un dispositif (3) d'amenée de la serviette, **caractérisé en ce que** le dispositif (3) d'amenée de la serviette comporte au moins un porte-aiguille (4, 5) comportant respectivement au moins une aiguille (6, 7) logée dans ce porte-aiguille, laquelle aiguille est utilisée pour perforer et recevoir une serviette individuelle.

2. Dispositif d'emballage selon la revendication 1, **caractérisé en ce que** le au moins un porte-aiguille (4, 5) peut pivoter autour d'un axe (9) ou est déplaçable le long d'un axe.

3. Dispositif d'emballage selon la revendication 1 ou 2, **caractérisé en ce que** deux porte-aiguilles (4, 5) situés à distance l'un de l'autre comportent respectivement au moins une aiguille (6, 7), et les porte-aiguilles (4, 5) sont disposés de manière à être déplaçables en sens opposé l'un de l'autre.

4. Dispositif d'emballage selon la revendication 3, **caractérisé en ce que** les aiguilles (6, 7) de chaque porte-aiguille (4, 5) sont disposées de manière à être parallèles entre elles dans leur position de repos et possèdent, à leur extrémité, un crochet.

5. Dispositif d'emballage selon la revendication 3, **caractérisé en ce que** les aiguilles (6, 7) de chaque porte-aiguille (4, 5) font entre elles, dans leur position de repos, un angle (α) qui est compris entre 1° et 179°.

6. Dispositif d'emballage selon l'une des revendications précédentes, **caractérisé en ce que** la au moins une aiguille (6, 7) fait saillie, sur le côté tourné vers la serviette (8) repliée en forme de livre, hors du au moins un porte-aiguille (4, 5), avec une longueur qui correspond approximativement à l'épaisseur de la serviette (8).

7. Dispositif d'emballage selon l'une des revendications précédentes, **caractérisé en ce que** le dispositif (3) d'amenée de la serviette comporte un système automatique de levage - pivotement (10), à l'aide duquel le dispositif (3) d'amenée de la serviette est déplaçable globalement.

8. Dispositif d'emballage selon l'une des revendications précédentes, **caractérisé en ce que** les serviettes (8) sont logées dans un récipient distributeur (14) qui est disposé dans la zone d'accès du dispositif (3) d'amenée de la serviette.

9. Dispositif d'emballage selon l'une des revendications précédentes, **caractérisé en ce que** le dispositif (3) d'amenée de la serviette comporte un dispositif de dégagement (11).

10. Dispositif d'emballage selon la revendication 9, **caractérisé en ce que** le module d'emballage (1) comporte un dispositif de dégagement (12) associé au dispositif de dégagement (11) du dispositif (3) d'amenée de la serviette, pour l'application et le détachement de la serviette (8) devant être retirée, à partir des aiguilles (6, 7) portant la serviette.

11. Dispositif d'emballage selon l'une des revendications précédentes, **caractérisé en ce que** le module d'emballage (1) comporte un rouleau (15), sur lequel est enroulé un matériau d'emballage (16), qui est guidé sur plusieurs rouleaux de transport (17, 18, 19) au-dessous du dispositif (2) d'amenée des couverts, et en outre un dispositif de séparation (20) pour séparer une bande du matériau d'emballage ainsi qu'un dispositif de fermeture (21).

12. Dispositif d'emballage selon la revendication 11, **caractérisé en ce qu'**une extrémité libre du matériau d'emballage (12) est logée dans au moins un élément de serrage (22).

13. Dispositif d'emballage selon l'une des revendications précédentes, **caractérisé en ce que** le dispositif (2) d'amenée de couverts est constitué par un conduit d'insertion (26) formé de deux éléments, sur la partie supérieure (27) duquel le couvert (24) peut être inséré et qui est séparé de sa partie inférieure (29) par une paroi de séparation (28) devant être ouverte, la partie inférieure (29) étant déplaçable indépendamment de la partie supérieure (27) dans la direction du matériau d'emballage (16) et possédant une ouverture (30) libérant le couvert (24).

14. Dispositif d'emballage selon la revendication 13, **caractérisé en ce que** la paroi de séparation (28) est un poussoir.

15. Dispositif d'emballage selon la revendication 13 ou 14, **caractérisé en ce que** la partie inférieure (29) est fixée à un bras de levier (32) pouvant pivoter autour d'un centre de rotation (31) et peut pivoter autour du centre de rotation (31), alors qu'un couvert (24) est inséré et qu'une serviette (8) est présente au-dessous du dispositif (2) d'amenée de couvert sur le matériau d'emballage (16), dans la mesure où le matériau d'emballage (16) déroulé du rouleau (15) forme une poche (25).

16. Dispositif d'emballage selon l'une des revendications précédentes, **caractérisé en ce qu'**un système électronique central de commande comporte des capteurs situés au moins dans les positions suivantes du dispositif d'emballage:
- au-dessous d'un élément de rangement (33) de la serviette (8),
- sur une partie inférieure (29) du dispositif d'amenée des couverts,
- sur le rouleau (15).

17. Dispositif d'emballage selon l'une des revendications 15 à 16, **caractérisé en ce que** le dispositif de fermeture (29) comporte un élément de fermeture (23), qui ferme au niveau de ses parties marginales la poche (25) qui est formée par le matériau d'emballage (16) et qui loge le couvert (24) et la serviette (8).

18. Dispositif d'emballage selon la revendication 17, **caractérisé en ce que** l'élément de fermeture (23) est un poinçon de gaufrage, un élément de chauffage, un pistolet à colle ou un dispositif d'agrafage.

19. Procédé pour emballer des couverts comportant un dispositif d'emballage selon l'une des revendications précédentes, **caractérisé par** les étapes opératoires suivantes:
- saisie et fixation d'une extrémité du matériau d'emballage (16) au moyen de l'élément de serrage (22),
- saisie d'une serviette (8) par le dispositif (3) d'amenée de la serviette par enfichage des aiguilles (6, 7) dans la serviette (8),
- déplacement d'avance du dispositif (3) d'amenée de la serviette jusqu'au module d'emballage (1),
- dépôt de la serviette (8),
- transport de la serviette (8) au-dessous du dispositif (2) d'amenée des couverts conjointement avec le matériau d'emballage (16),
- amenée des couverts à la serviette (8),
- enveloppement du couvert (24) et de la serviette (8) avec le matériau d'emballage (16),
- fermeture du matériau d'emballage (16) sur les côtés ouverts à l'aide de l'élément de fermeture (23), et
- sectionnement du matériau d'emballage (16).

20. Procédé pour emballer des couverts selon la revendication 19, **caractérisé en ce que** le dispositif (2) d'amenée de couvert est raccordé à un dispositif de chargement automatique et que l'ouverture (30), qui dépose respectivement une partie de couvert sur la serviette (8), est libérée d'une manière cadencée.

21. Procédé pour emballer des couverts selon la revendication 19 ou 20, **caractérisé en ce que** le déroulement du matériau d'emballage (16) s'effectue au moyen de multiples déplacements ascendants et descendants d'un rouleau de transport (18).
